# FASCICULE DE BREVET EUROPEEN

(11) **EP 0 059 154 B1**
(45) Date de publication et mention de la délivrance du brevet: **08.05.1985**
(21) Numéro de dépôt: 82450002.9
(22) Date de dépôt: 05.02.1982
(51) Int. Cl.: E04G 1/26

(54) **Garde-corps escamotable de plateforme**
Zusammenklappbare Brüstung für Plattformen
Retractable railing for platforms

(30) Priorité: 05.02.1981 FR 8102450
(43) Date de publication de la demande: 01.09.1982
(73) Titulaire: Allemane, Claude, F-47000 Agen (FR)
(72) Inventeur: Allemane, Claude, F-47000 Agen (FR)
(74) Mandataire: Trolliet, Jean-Claude

## Description

La présente invention est relative à un garde-corps escamotable pour plateforme de travail télescopique ou fixe.

On connaît les garde-corps qui équipent les pla- teformes de travail, ces derniers sont fixés à l'ossature de la plateforme ou sont amovibles par rapport à ladite ossature et ce afin de réduire la hauteur une fois celle-ci repliée en vue de son stockage ou manutention.

Les garde-corps amovibles de chaque face sont emboîtés dans des coulisses fixées à l'ossature et le bas des montants desdits garde-corps est en principe broché afin d'éviter une extraction involontaire. Lorsque les garde-corps sont désemboî- tés des coulisses volontairement, ils sont stockés et maintenus sur les bas-côtés de l'ossature.

Ce mode de réalisation présente certains inconvénients au niveau de la mise en place et du stockage, d'autre part lesdits garde-corps une fois montés, les extrémités de chaque face ne sont pas reliées entre elles, ceci ayant pour effet de diminuer la solidité.

Un autre type de garde-corps est connu du DE-C 941 571. Il comprend deux faces pivotables autour des axes horizontaux et deux faces partagées en deux parties étant pivotables autour des axes verticaux. Cependant ce garde-corps nécessite plusieurs phases de manutention par rapport aux diverses parties dont il se compose. L'invention a pour but de palier aux différents inconvénients précédemment exposés.

L'invention a pour objet un garde-corps escamotable de plateforme comportant deux faces parallèles extérieures à ladite plateforme reliées en une extrémité perpendiculairement par une face dont au moins deux montants supports de lisse et garde-pieds sont articulés en leur extrémité basse sur l'ossature de la plateformé tandis qu'en leur autre extrémité les faces parallèles sont reliées par une face articulée en partie supérieure sur les montants extrêmes desdites faces parallèles de telle sorte que la face articulée placée perpendiculairement à la plateforme assure le maintien du garde-corps en position normale tandis que lorsque l'on effectue par rotation le déplacement de ladite face articulée, le garde-corps pivote et enserre l'ossature support de plateforme. Le garde-corps tant en position normale qu'en position enserrant l'ossature support de plateforme est verrouillé favorablement au moyen d'une clé s'insérant dans des crochets prévus à cet effet sur l'ossature de la plateforme.

D'autres caractéristiques et avantages de l'invention ressortiront plus clairement de la description qui va suivre faite en regard des dessins joints donnés à titre d'exemple non limitatif, où:
- la figure 1 est une vue d'ensemble en perspective d'une plateforme avec son garde-corps maintenu en position normale,
- la figure 2, une vue en perspective de la face articulée servant à maintenir le garde-corps ou permettant son escamotage,
- la figure 3, la plateforme, le garde-corps rabattu enserrant l'ossature de ladite plateforme,
- la figure 4, le détail d'assemblage des montants des faces perpendiculaires aux faces, parallèles sur l'ossature de la plateforme.

Comme représenté figures 1 et 2, le garde-corps escamotable pour plateforme comporte deux faces parallèles 1 constituées par une ou plusieurs lisses 2 en tube ou fer plat et d'un garde-pieds 3, en une de leurs extrémités les faces parallèles sont reliées entre elles par une face 9 constituée de lisses 2 et garde-pieds 3, les lisses 2 et garde-pieds 3 sont maintenus au moyen de montants 4, les montants extrêmes 4A de la face 9 sont articulés en 5 en leur partie basse sur l'ossature de la plateforme 6 au moyen par exemple comme représenté figure 4 d'un fer plat 7 et d'un tourillon 8, lesdits montants 4A sont placés extérieurement à la plateforme 6 de sorte à ce que les nappes parallèles entre elles 1 soient extérieures à ladite plateforme 6. En l'autre extrémité des faces parallèles 1 les lisses 2 et garde-pieds 3 sont maintenus par des montants 4B placés légèrement en retrait de l'extrémité de la plateforme 6, sur lesdits montants 4B sont articulés en partie supérieure les montants 4C assurant le maintien des lisses 2 et garde-pieds 3 d'une face 10 perpendiculaire aux faces 1, cette face 10 articulée permettant le maintien du garde-corps en position normale sur la plateforme 6 lorsque la partie inférieure des montants 4C est disposée dans des butées 11 aménagées sur la plateforme 6 tandis que lorsque l'on désemboite les montants 4C par rotation des butées 11 le garde-corps est libre d'effectuer une rotation engendrant l'enserre- ment de l'ossature support de la plateforme 6 par les faces parallèles 1, la face 9 prenant appui horizontalement sur la plateforme 6 comme repré-e senté figure 3. Afin d'immobiliser le garde-corps tant en position normale qu'en position rabattue, une clé d'immobilisation 19 est prévue, elle comporte par exemple comme représenté figures 2 et 3, une coulisse 12 solidaire des éléments de la face 10 recevant un arbre coulissant 13 lequel est pourvu en une extrémité d'une traverse 14 et en son autre extrémité d'une poignée 15, ladite traverse 14 étant destinée à s'insérer dans des crochets 16 rapportés ou aménagés sur la face extérieure 17 de la plateforme à l'aplomb de la face 10 articulée du garde-corps lorsque celle-ci est en position de maintien du garde-corps ou sur des crochets 18 solidaires de l'ossature support de plateforme, lorsque le garde-corps enserre ladite ossature et lorsque la face articulée 10 est rabattue à 270°, ladite clé permettant l'immobilisation de ladite face 10. Ladite clé est immobilisée lorsque la traverse 14 est insérée dans les crochets 16 ou 18 au moyen d'une broche 20.

## Revendications

1. Garde-corps escamotable de plateforme caractérisé en ce qu'il comporte deux faces parallèles (1) extérieures à ladite plateforme (6) reliées en une extrémité perpendiculairement par une face (9) dont au moins deux montants (4A) supports de lisses et garde-pieds sont articulés (5) en leur extrémité basse sur l'ossature de la plateforme (6) tandis qu'en l'autre extrémité, les faces parallèles (1) sont reliées perpendiculairement par une face articulée (10) en partie supérieure sur les montants extrêmes (4B) desdites faces parallèles (1) de telle sorte que la face articulée (10) disposée perpendiculairement à la plateforme assure le maintien en position normale du garde-corps tandis que lorsque l'on déplace ladite face articulée (10) par rotation, le garde-corps pivote et enserre l'ossature support de plateforme.

2. Garde-corps escamotable de plateforme selon la revendication 1 caractérisé en ce que la partie basse des montants (4C) de la face articulée (10) est disposée dans des butées (11) aménagées sur la plateforme pour un maintien en position normale du garde-corps.

3. Garde-corps escamotable de plateforme selon la revendication 1 caractérisé en ce que le garde-corps est immobilisé en position normale par une clé (19) solidaire de la face articulée (10) comportant un arbre coulissant (13) pourvu en une extrémité d'une traverse (14) s'insérant dans des crochets (16) rapportés ou aménagés sur la plateforme, le maintien de l'arbre en position s'effectuant au moyen d'une broche (20).

4. Garde-corps escamotable de plateforme selon les revendications 1 et 3 caractérisé en ce que le garde-corps enserrant l'ossature support de plateforme est immobilisé ainsi que la face articulée après rotation à 270° au moyen de la clé (19) dont la traverse (14) s'insère dans des crochets (16; 18) aménagés ou rapportés sur l'ossature support.

## Patentansprüche

1. Versenkbares Schutzgerüst der Plattform (6), charakterisiert dadurch, daß es 2 parallele Außenseiten enthält, die an einem Ende (9) senkrecht mit der Plattform an einer Seite verbunden sind. Hiervon sind mindestens 2 Stäbe (4) (Träger der Litze und Fußschutz) an ihrem unteren Ende gelenkig (1). Wohingegen die Parallelseiten an ihrem anderen Ende durch eine gelenkige Seite (1c) am oberen Teil der Stäbe (4B) verbunden sind, sodaß der gelenkige Teil (1 c), der senkrecht an der Plattform angebracht ist, die normale Position des Schutzgerüstes sichert. Wohingegen, falls man den genannten gelenkigen Teil (1c) durch Drehung versetzt, das Schutzgerüst schwenkt und das Gestell des Plattform-Trägers einspannt.

2. Versenkbares Schutzgerüst der Plattform, gemäß Patentanspruch 1, charakterisiert dadurch, daß der untere Teil der Stäbe (4c), d. h. das gelenkige Ende, in ein auf der Plattform vorgesehenes Widerlager eingefügt ist, um das Schutzgerüst in normaler Position zu halten.

3. Versenkbares Schutzgerüst der Plattform, gemäß Patentanspruch 1, charakterisiert dadurch, daß das Schutzgerüst in normaler Position unbeweglich ist, und zwar durch einen mit dem gelenkigen Teil (1 c) verbundenen Schlüssel (19). Der gelenkige Teil enthält eine Gleit-Achse, die an einem Ende mit einem Querstab versehen ist und mit einem bereits vorgesehenen oder noch anzubringenden Haken auf der Plattform befestigt wird. Die Achse wird durch einen Dorn (20) in ihrer Position gehalten.

4. Versenkbares Schutzgerüst der Plattform, gemäß Patentanspruch 1, charakterisiert dadurch, daß das Schutzgerüst, welches das Gestell des Plattform-Trägers einsperrt, unbeweglich ist. Der gelenkige Teil wird ebenfalls unbeweglich, indem man den Schlüssel (19) bis ca. 270°C dreht. Dadurch klemmt sich der Querstab des Schlüssels in die Haken (16; 18) ein. Die Haken sind bereits im Trägergestell vorgesehen oder können noch angebracht werden.

## Claims

1. Foldaway guard-rail for platforms characterized by the fact that it comprises two parallel faces (1) exterior to the said platform (6) joined at right angles at one end by a face (9) at least two of whose uprights (4A) supporting handrail and foo- trail are articulated (5) at their lower extremity to the framework of the platform (6) while at their other end the parallel faces (1) are joined at right angles by a face (10) articulated in its upper part with the endmost uprights (4B) of the said parallel faces (1) in such a manner that the articulated face (10) placed perpendicularly to the platform maintains the guard-rail in its normal position while when the said articulated face (10) is rotated, the guard-rail swivels and hugs the framework supporting the platform.

2. Foldaway guard-rail for platforms as per claim 1 characterized by the fact that the lower part of the uprights (4C) of the articulated face (10) is fitted into stops (11) made in the platform in order to maintain the guard-rail in its normal position.

3. Foldaway guard-rail for platforms as per claim 1 characterized by the fact that the guard-rail is locked in its normal position by a bolt (19) integral with the articulated face (10) comprising a sliding rod (13) fitted at one end with a crosspiece (14) fitting into hooks (16) attached to or made in the platform, the rod being held in position by means of a pin (20).

4. Foldaway guard-rail for platforms as per claim 1 and 3 characterized by the fact that the guard-rail hugging the framework supporting the platform is immobilized, as is the articulated face (10) after being rotated through 270° by means of the bolt (19) whose crosspiece is inserted into the hooks (16, 18) made in or added to the supporting framework.
